# FASCICULE DE BREVET EUROPEEN

(11) **EP 0 577 926 B1**
(45) Date de publication et mention de la délivrance du brevet: **11.06.1997**
(21) Numéro de dépôt: 93104827.6
(22) Date de dépôt: 24.03.1993
(51) Int. Cl.: A43B 5/04, A43C 11/16

(54) **Dispositif de fermeture d'une chaussure de ski**
Vorrichtung zum Schliessen eines Schischuhs
Ski boot closure device

(30) Priorité: 22.06.1992 FR 9207761
(43) Date de publication de la demande: 12.01.1994
(73) Titulaire: Salomon S.A., 74370 Metz-Tessy (FR)
(72) Inventeur: Paris, Jean, F-74320 Sevrier (FR); Chemello, Jean-Pierre, F-74940 Annecy-le-Vieux (FR)

(56) Documents cités:
- EP-A- 0 248 149
- EP-A- 0 278 245
- EP-A- 0 370 363
- EP-A- 0 375 604
- FR-A- 2 657 506
- FR-A- 2 661 076

## Description

La présente invention concerne une chaussure de ski alpin à entrée centrale et/ou par l'avant comportant une base de coque surmontée d'une tige présentant au moins une partie en forme de collier articulée sur ladite base de coque dans la zone des malléoles autour d'une liaison pivotante, ce collier étant ajustable autour du bas de jambe du skieur par l'intermédiaire de moyens de fermeture, l'un des moyens de fermeture assurant simultanément le serrage dudit collier, et son blocage en pivotement par rapport à la base de coque dans le sens antéro-postérieur par verrouillage d'un organe de reprise d'appui arrière situé sur la partie postérieure du collier par rapport à une butée située sur la partie postérieure de la base de coque.

De tels moyens agissant à la fois en serrage sur une partie de la chaussure et sur un organe de blocage ou de reprise d'appui arrière sont connus par la demande de brevet français n° 2 657 235.

Dans cette demande, il est décrit un dispositif dont un organe d'appui, articulé sur un axe du capot arrière et destiné à être mis en appui sur une portion d'appui de la base de coque, lorsque la chaussure est fermée. Cet organe d'appui est entraîné en position de travail par l'extrémité d'un levier tendeur au cours de son mouvement vers une position de fermeture de la chaussure.

Ce dispositif présente un certain nombre d'inconvénients, notamment en ce qui concerne la mise en place des éléments qui nécessite un ajustement rigoureux entre eux du fait que l'organe d'appui est entraîné par l'extrémité libre du levier tendeur. Par ailleurs, du fait que c'est l'extrémité libre du levier tendeur qui immobilise l'organe d'appui sur la base de coque, ledit levier ne peut plus être saisi de manière habituelle, c'est-à-dire par son extrémité mais sur une portion de sa longueur.

Il est également connu par la demande de brevet français n° 2 661 076 une chaussure de ski alpin à entrée centrale et/ou par l'avant comportant une base de coque surmontée d'une tige présentant au moins une partie en forme de collier articulée sur ladite base de coque dans la zone des malléoles autour d'une liaison pivotante, ce collier étant ajustable autour du bas de jambe du skieur par l'intermédiaire de moyens de fermeture, l'un des moyens de fermeture assurant simultanément le serrage dudit collier et son blocage en pivotement par rapport à la base de coque par verrouillage d'un organe de reprise d'appui arrière situé sur la partie postérieure du collier par rapport à une butée située sur la partie postérieure de la base de coque. Selon ce document, l'un des moyens de fermeture est constitué par une bouche de fermeture du collier, et l'organe de reprise d'appui arrière est une bascule qui est destinée à coopérer avec une butée de la base de coque pour immobiliser ou libérer ladite tige par rapport à cette dernière.

Dans ce genre de dispositif, la bouche de commande est située sur la tige de la chaussure et c'est par relâchement de ladite bouche que la tige se trouve simultanément libérée de sa butée sur la base de coque. Une telle libération de tige est particulièrement intéressante lorsque le skieur souhaite se relaxer et/ou marcher. Cependant, du fait même que la bouche de commande est située sur un rabat de la tige, un certain nombre d'inconvénients se révèlent lors de la pratique du ski et notamment lors de l'usage des vêtements de ski qui présentent soit des jambières destinées à recouvrir ladite tige, soit des jambières qui sont destinées à s'introduire dans ladite tige. En effet, dans le premier cas, qui est le plus courant, il est nécessaire de dégager la jambière pour accéder à la bouche de commande et dans le deuxième cas, la boucle de commande n'est plus protégée des agents extérieurs et peut être accrochée, heurtée, voir même être ouverte et provoquer la libération intempestive de la bascule d'où de la tige. En tout état de cause, et ce, quel que soit le vêtement de ski utilisé, lorsque la boucle de commande d'un tel dispositif est en position ouverte, elle se présente largement en saillie sur l'extérieur latéral de la tige ce qui a pour conséquence d'augmenter les risques d'accrochage, et en particulier le risque de voir ladite boucle se déconnecter du rabat qu'elle commande.

Par ailleurs, du fait que la boucle de fermeture est située sur la tige dans une zone latérale tandis que la bascule est dans la zone du talon, il est nécessaire de prévoir des moyens de liaison qui s'étendent entre ceux-ci à l'intérieur de la chaussure au moins partiellement dans le volume dit de "chaussant" ce qui peut nuire au confort.

On connaît aussi par le brevet français n° 1 448 831, une chaussure à tige monobloc comportant un rabat à deux languettes, l'une supérieure, l'autre inférieure, cette dernière étant soumise à l'action d'un lever tendeur par l'intermédiaire d'un lien souple exerçant une traction sur ladite languette ainsi que sur une partie de recouvrement du cou de pied constituée d'une boutonnière. Dans ce cas, la libération du lien a simplement pour effet de permettre un desserrage rapide de la boutonnière, et donc du pied, sans produire une libération même partielle de la tige de la chaussure, par exemple en vue de la marche à pied ; en effet, dans une telle chaussure, il est nécessaire de libérer la languette supérieure pour autoriser un certain débattement du bas de jambe du skieur et ainsi faciliter l'usage de ce type de chaussure de ski pour la marche.

Or, la présente invention a non seulement pour objectif de résoudre les inconvénients précités, mais pose également un problème rencontré dans les chaussures de ski disposant d'un collier articulé sur un bas de coque.

En effet, dans ce type de chaussure, un problème réside dans le fait qu'il y a un écartement trop important des zones de recouvrement partant des languettes de fermeture, à crochets par exemple, et qui nécessitent de devoir réamorcer la crochetterie au moment de la fermeture car celle-ci se libère en ouverture.

Le but de l'invention est de remédier à tous ces inconvénients en proposant un dispositif de commande simultanée de desserrage de la tige avec libération en pivotement de cette dernière qui soit simple, accessible en toute occasion quel que soit le type de vêtement de ski utilisé et situé dans une zone protégée des coups ou risques d'accrochage pendant la pratique du ski ou lors de la marche.

Un autre but est de rendre plus fiable le fonctionnement du dispositif et notamment d'empêcher le déverrouillage intempestif de la tige de la chaussure pendant la pratique du ski ou son verrouillage pendant la marche.

La présente invention permet de résoudre ces problèmes et concerne à cet effet, une chaussure de ski alpin à entrée centrale et/ou par l'avant comportant une base de coque surmontée d'une tige présentant au moins une partie en forme de collier articulée sur ladite base de coque dans la zone des malléoles autour d'une liaison pivotante, ce collier étant ajustable autour du bas de jambe du skieur par l'intermédiaire de moyens de fermeture, l'un des moyens de fermeture assurant simultanément le serrage dudit collier et son blocage en pivotement par rapport à la base de coque dans le sens antéro-postérieur par verrouillage d'un organe de reprise d'appui arrière situé sur la partie postérieure du collier par rapport à une butée située sur la partie postérieure de la base de coque. La chaussure se caractérise en ce que le collier présente deux brides munies de moyens de fermeture, l'une inférieure dans la zone de jonction avec la bordure supérieure de la base de coque correspondant sensiblement au pli de flexion de la cheville du skieur, et l'autre supérieure dans la partie haute dudit collier, le moyen de fermeture de la bride inférieure comprenant un lien souple et inextensible commandé en traction par un levier-tendeur situé sur la partie postérieure du collier. Le lien souple décrit un circuit ayant pour origine la bride inférieure du collier à commander en fermeture, constituant un point d'attache mobile d'une extrémité du lien lequel est ensuite relié librement au levier tendeur par lequel il transite pour être ensuite fixé par son autre extrémité sur une partie du collier constituant un point d'attache fixe, à partir duquel le levier tendeur, placé en intermédiaire, exerce une traction sur l'autre extrémité du lien reliée à la bride lorsqu'il est basculé d'une position relevée à une position de fermeture de manière telle à provoquer simultanément une action en serrage sur ladite bride, et une action en verrouillage de l'organe de reprise d'appui arrière, par commande directe d'une came dont est pourvu le levier-tendeur, par rapport à la butée située sur la base de coque.

Selon une autre caractéristique, l'organe de verrouillage en pivotement du collier est constitué par une pièce articulée angulairement dans sa partie centrale pour former une bascule définissant un bras supérieur et un bras inférieur et susceptible de prendre au moins deux positions correspondant au verrouillage et au déverrouillage du collier sur la base de coque, sous l'action rotative d'une came sur le bras supérieur de la bascule à contrario de la poussée d'un ressort de rappel sur le bras inférieur de ladite bascule, ladite came étant ménagée à l'extrémité du levier tendeur opposé à son extrémité libre de préhension et centrée sur l'axe d'articulation du lever tendeur, et son profil se développe suivant des génératrices parallèles à l'axe d'articulation dudit levier, celui-ci agissant simultanément en traction sur le lien souple relié à la bride inférieure du collier et sur le bras supérieur de la bascule par l'intermédiaire de la came. En position de verrouillage du collier, le levier-tendeur est abaissé jusqu'à prendre appui sur la paroi de la partie postérieure du collier et sa came se dégage du bras supérieur de la bascule ; cette dernière, sous l'effet de poussée du ressort de rappel, pivote et s'engage sur un rebord ou becquet d'appui obtenu sur la base de coque par l'intermédiaire de son bras inférieur réalisant ainsi une butée au moins dans le sens d'un pivotement antéro-postérieur pour le collier. En position de déverrouillage du collier, le levier-tendeur est relevé angulairement d'une valeur correspondant au moins au dégagement du bras inférieur de ladite bascule hors du rebord d'appui de la base de coque. Cette valeur angulaire minimum est déterminée en corrélation avec la libération du serrage du pli de flexion réalisée à l'aide de la bride inférieure de fermeture du collier de sorte que le levier-tendeur soit maintenu dans cette position de déverrouillage simplement par la tension résiduelle voir la raideur relative du lien souple rendue sensible du fait de la libération de ladite bride inférieure qui se détend ; cette position minimum de déverrouillage du collier dans laquelle la bride inférieure est libérée est appropriée pour la marche et la relaxation car le skieur peut redresser son bas de jambe qui n'est plus bloqué angulairement par rapport à la base de coque.

Selon un mode préféré de réalisation, le levier-tendeur est doté d'une ouverture allongée à travers laquelle passe le lien souple, lequel prend appui d'une part sur l'extrémité de la lumière la plus proche de l'axe d'articulation dudit levier en position de fermeture et d'autre part, sur l'extrémité de la lumière la plus éloignée dudit axe d'articulation en position de relevage maximum du levier-tendeur. En coopération avec cette lumière allongée, des renvois du lien souple sont disposés entre la bride inférieure et la partie postérieure du collier où est articulé le levier-tendeur de sorte qu'en position de relevage maximum de ce dernier, l'extrémité de la lumière la plus éloignée de son articulation se trouve en vis-à-vis desdits renvois. Cette disposition des renvois et de la lumière du levier-tendeur permet d'obtenir une libération constante du lien souple en ouverture totale du collier et ce, quelle que soit la position de l'extrémité de la lumière la plus proche de l'articulation dudit levier-tendeur laquelle extrémité constitue la zone d'appui du lien pour sa mise sous tension. Il est bien entendu que la zone d'appui peut être également constituée par un autre moyen tel qu'un coulisseau réglable en position le long de la lumière pour ajuster la longueur active du lien souple.

Il ressort de la structure décrite que l'ensemble levier-tendeur / organe de verrouillage / bride inférieure est très stable en position de fermeture car un simple choc sur le levier-tendeur ne suffit pas pour déverrouiller le collier ; en effet, ce dernier étant maintenu bloqué à l'aide de la bascule sous l'action du ressort de rappel, il est nécessaire de faire parcourir audit levier-tendeur un pivotement relativement important avant de dégager le bras inférieur de la bascule de son appui sur la base de coque ce qui ne peut se produire que par une manoeuvre volontaire.

Pour résumer, et comme on le comprendra mieux par la description qui va suivre, l'agencement du lien est tel à pouvoir relâcher, sans la libérer, la bride inférieure du collier de manière à donner au cou de pied et au pli de flexion, l'amplitude de mouvement nécessaire à la marche, sans pour autant nécessiter le desserrage de la bride supérieure. De plus, lors de la libération complète de la bride inférieure, en ouverture ou déchaussage, cette dernière n'est jamais totalement libérée, mais dispose uniquement d'un degré de liberté obtenu par relâchement du lien qui constitue une retenue contrôlée du rabat extérieur du collier, d'où du rabat intérieur. Comme cela apparaît à l'évidence la connexion permanente du lien avec la bride inférieure rend possible la fermeture aisée du bas de la tige et, par làmême, d'induire un resserrement partiel du haut de ladite tige permettant de réamorcer très facilement la bride supérieure à son moyen de fermeture après que ladite tige ai été ouverte.

L'invention sera mieux comprise et d'autres caractéristiques de celle-ci seront mises en évidence à l'aide de la description qui suit, en référence aux dessins schématiques annexés, illustrant, à titre d'exemple non limitatif, comment l'invention peut être réalisée et dans lesquels :
La figure 1 est une vue de côté d'une chaussure de ski comportant un dispositif de serrage de la tige et de reprise d'appui arrière de celle-ci selon l'invention.
La figure 2 est une vue en perspective d'un collier pouvant équiper la chaussure de la figure 1 muni du dispositif conformément à l'invention.
Les figures 3, 4 et 5 sont des vues de côté de la chaussure de la figure 1 représentant respectivement le dispositif et le collier de la figure 2 en position d'ouverture, en position marche, et en position de fermeture.
La figure 6 est une vue partielle agrandie du profil de la came du dispositif de reprise d'appui arrière.

A titre d'exemple illustratif non limitatif, figure 1 la chaussure 1 désignée dans son ensemble, est du type a entrée par l'avant et'ou centrale et comporte une base de coque 2 surmontée d'une tige 3 présentant au moins une partie en forme de collier 4, articulée sur ladite base de coque 2 dans la zone des malléoles autour d'une liaison pivotante 5. De manière connue, ce collier 4 est ajustable autour du bas de jambe du skieur par l'intermédiaire de deux brides ou languettes 6, 7 dont l'une inférieure 6 est située dans la zone de jonction avec la bordure supérieure de la base de coque 2 correspondant sensiblement au pli de flexion de la cheville du skieur, alors que l'autre supérieure 7 est située dans la partie haute du collier 4 et comporte des moyens de fermeture qui lui sont propres et qui sont constitués par un crochet 8, représenté symboliquement, car connu en soi.

Ladite seconde bride inférieure 6 comporte, selon l'invention, un moyen de fermeture qui est constitué par un lien souple et inextensible 9 qui est relié à un organe de reprise d'appui arrière 10 du collier 4 sur la base de coque 2 et qui est commandé en traction par un levier tendeur 11, placé en intermédiaire, agissant simultanément sur le lien 9 et sur l'organe 10.

Le lien souple 9 décrit un double circuit 9A-9B ayant pour origine la bride 6 du collier 4 constituant un point d'attache mobile 12 d'une extrémité 9a d'une partie 9A du double circuit fermé par le lien 9, lequel lien est ensuite relié librement au levier-tendeur 11 par un trou 13 duquel il transite pour être ensuite fixé par son autre extrémité 9b d'une branche 9B du circuit, sur une partie du collier 4 pour constituer un point d'attache fixe 14, à partir duquel le lever tendeur intermédiaire 11 exerce une traction sur l'autre extrémité 9a du circuit 9A du lien 9 relié à la bride 6. De cette manière, le levier 11 exerce simultanément une action en serrage sur la bride 6 et une action en verrouillage de l'organe de reprise d'appui arrière 10.

Préférentiellement, tel qu'illustré sur la figure 2, le lien 9 décrit un circuit double 9A-9B, passant de part et d'autre du collier 4, son passage côté externe du collier se terminant par le point d'attache 12 sur la bride 6 et son passage côté interne du collier se terminant à un point d'attache fixe 14 situé sur ledit côté interne sensiblement à la même hauteur que le renvoi 19'.

Dans le mode de réalisation de la figure 1, le point d'attache fixe 14 est situé sur le flanc externe du collier 4 après avoir contourné le flanc interne de ce dernier et sa zone d'ouverture antérieure. Cette disposition améliore sensiblement la qualité du serrage du collier 4 sur le bas de jambe mais nécessite une libération de lien 9 nettement plus importante que dans le mode de construction de la figure 2 pour autoriser une ouverture optimum dudit collier en vue du chaussage et déchaussage.

En fait, le lien souple 9 est monté de manière inamovible selon une longueur prédéterminée propre à assurer une libération partielle du collier 4 par l'intermédiaire de la bride 6.

Cette libération partielle définie par la position relevée F1 du levier-tendeur 11 est approprié à la marche tel qu'illustré à la figure 4. Utilement dans ce cas, la bride supérieure 7 peut rester fermée pour maintenir une certaine tenue du bas de jambe sans nécessiter le dégagement de la jambière du vêtement de ski par exemple.

Une libération plus importante définie par la position relevée F2 du tendeur (figure 3) associée à l'ouverture de la bride supérieure 7 est appropriée au chaussage-déchaussage. Dans cette position F2, le lien 9 venant du double circuit 9A-9B vient se placer en butée sur l'extrémité de la lumière 21 la plus éloignée de l'articulation 15 du levier tendeur 11, sensiblement en vis-à-vis des renvois 19-19' dudit lien 9 sur la partie postérieure du collier 4. Cette disposition permet d'obtenir une libération constante du lien souple 9 en ouverture du collier 4 et indépendamment de la position d'appui dudit lien 9 sur l'extrémité de la lumière 21 la plus proche de l'articulation 15 dudit lever et/ou sur un coulisseau 22 de réglage de la longueur active. Pour obtenir ce résultat à l'ouverture du collier 4, il est nécessaire que les renvois 19-19' et l'extrémité de la lumière 21 la plus éloignée de l'articulation 15 soient en vis-à-vis comme expliqué ci-avant ; ceci implique que l'axe transversal d'articulation 15 du levier tendeur 11 soit situé sur la partie postérieure dudit collier à une distance "r" des renvois 19-19' équivalente à la distance "r" le séparant de l'extrémité de la lumière 21 la plus proche de l'articulation 15. Dans le cas où le lien souple 9 venant de la bride inférieure 6 est trop bas, ce qui se vérifie dans l'exemple des figures 2 à 5, il est évident que l'on aura recours à un renvoi ou guidage pour remonter ledit lien 9 à bonne hauteur.

Selon un exemple préféré de réalisation, l'organe de reprise d'appui arrière 10 est constitué par une pièce articulée angulairement dans sa partie centrale 16 pour former une bascule définissant un bras supérieur 10A et un bras inférieur 10B et susceptible de prendre au moins deux positions correspondant au verrouillage et au déverrouillage du collier 4 par rapport à la base de coque 2, sous l'action rotative d'une came 17 s'exerçant sur le bras supérieur 10A de la bascule 10, ladite came 17 étant ménagée centrée sur l'articulation 15 à l'extrémité 11A du lever tendeur 11 opposée à l'extrémité libre 11B de préhension.

Par ailleurs, un ressort de rappel 18 est interposé entre le bras inférieur 10B de la bascule 10 et une partie arrière 4A du collier 4 pour assurer le rappel automatique de ladite bascule 10 en position de verrouillage lorsqu'elle n'est plus sollicitée par la came 17 du levier tendeur 11.

Enfin, le bras inférieur 10B de la bascule 10 est susceptible de prendre appui, dans une position de verrouillage, contre un rebord postérieur 29 de la base de coque 2, constituant la reprise d'appui.

Il va de soi que l'organe de reprise d'appui arrière 10 du collier 4 peut être prévu pour assurer également le blocage du pivotement dudit collier 4 dans le sens postéro-antérieur. Dans un exemple d'une telle construction, non représenté, le bras inférieur 10B de la bascule présente un bec dirigé vers la paroi de base de coque 2 qui est alors prolongée au-delà du rebord 29 décrit précédemment, et ladite paroi est pourvue d'une encoche d'emboîtement correspondante audit bec. De cette manière, lorsque le lever tendeur 11 est amené en position basse, le bras inférieur 10B de la bascule 10 est repoussé par le ressort 18 contre la paroi de la base de coque 4 et s'engage par son bec avec l'encoche. En prévoyant un ajustement serré du bec avec l'encoche, on obtient ainsi le verrouillage total en pivotement du collier 4 par rapport à la base de coque 2. Par contre, en réalisant une encoche allongée verticalement, c'est-à-dire découvrant un certain espace entre le bec et les deux extrémités verticales de ladite encoche, le collier 4 sera susceptible d'une certaine possibilité de pivotement dont l'amplitude est déterminée par cet espace.

En référence à la figure 6, il sera procédé ci-après à la description du profil de came 17, simultanément au mode d'actionnement de la bascule 10.

Le profil de came 17 du lever tendeur 11 comprend :
- une première zone comprise entre, d'une part un point A projeté perpendiculairement à l'axe longitudinal XX' du lever 11 à partir du centre O de son axe d'articulation 15, et selon une valeur **a** déterminée, lequel point A n'a pas d'influence sur le bras supérieur 10A de la bascule 10 qui se trouve alors, par son bras inférieur 10B, en position de verrouillage contre la butée 29 de reprise d'appui sur la base de coque 2, sous l'action du ressort de rappel 18, et d'autre part, un point B situé sur l'axe longitudinal XX' du levier 11, sécant au segment OA pour former un segment OB d'une valeur **b** supérieure à la valeur **a** du segment OA, de manière à ce que lorsque ledit point B se trouve en contact avec le bras supérieur 10A de la bascule 10 pour une position de déverrouillage ledit bras 10B est repoussé d'une valeur sensiblement correspondante à l'engagement du bras inférieur 10B sur la butée 29 de la base de coque 2 avec mise en compression du ressort de rappel 18.
- une seconde zone comprise entre le point B et un point C diamétralement opposé au point A par rapport au centre O, ladite zone BC ayant un rayon de courbure sensiblement constant R=OB, lequel point C, lorsqu'il est en contact avec le bras supérieur 10B de la bascule 10, correspond à une position d'escamotage complet du lever tendeur 11 dans une position relevée de déverrouillage F2.

## Revendications

1. Chaussure de ski alpin (1) à entrée centrale et/ou par l'avant comportant une base de coque (2) surmontée d'une tige (3) présentant au moins une partie en forme de collier (4) articulée sur ladite base de coque (2) dans la zone des malléoles autour d'une liaison pivotante (5), ce collier (4) étant ajustable autour du bas de jambe du skieur par l'intermédiaire de moyens de fermeture, l'un des moyens de fermeture assurant simultanément le serrage dudit collier (4) et son blocage en pivotement par rapport à la base de coque (2) dans le sens antéro-postérieur par verrouillage d'un organe de reprise d'appui arrière (10) situé sur la partie postérieure du collier (4) par rapport à une butée (29) située sur la partie postérieure de la base de coque (2), caractérisé en ce que le collier (4) présente deux brides (6, 7) munies de moyens de fermeture, l'une inférieure (6) dans la zone de jonction avec la bordure supérieure de la base de coque (2) correspondant sensiblement au pli de flexion de la cheville du skieur, et l'autre, supérieure (7), dans la partie haute dudit collier (4), le moyen de fermeture de la bride inférieure (6) comprenant un lien souple et inextensible (9) commandé en traction par un levier-tendeur (11) situé sur la partie postérieure du collier (4), et en ce que le lien souple (9) décrit un circuit ayant pour origine la bride (6) du collier (4) à commander en fermeture, constituant un point d'attache mobile (12) d'une extrémité (9a) du lien (9) lequel est ensuite relié librement au levier-tendeur (11) par lequel il transite pour être ensuite fixé par son autre extrémité (9b) sur une partie du collier (4) constituant un point d'attache fixe (14), à partir duquel le levier-tendeur (11), placé en intermédiaire, exerce une traction sur l'autre extrémité (9a) du lien (9) reliée à la bride (6) lorsqu'il est basculé d'une position relevée (F1, F2) à une position de fermeture (F) de manière telle à provoquer simultanément une action en serrage sur ladite bride (6), et une action en verrouillage de l'organe de reprise d'appui arrière par commande directe d'une came (17) dont est pourvu le levier-tendeur (11), par rapport à la butée (29) située sur la base de coque (2).

2. Chaussure selon la revendication 1, caractérisée en ce que le lien souple (9) est monté de manière inamovible selon une longueur prédéterminée, et réalise conséquemment une connexion permanente avec la bride (6) permettant de libérer cette dernière par relâchement dudit lien (9) par relèvement du levier-tendeur (11).

3. Chaussure selon la revendication 1 ou 2 caractérisée en ce que le lien (9) décrit un circuit double (9A, 9B) passant de part et d'autre du collier (4) pour former une boucle autour de celui-ci, se refermant sur elle-même de manière à conférer un serrage uniforme dudit collier (4) sur le bas de jambe.

4. Chaussure selon la revendication 1 ou 3 caractérisée en ce que le lien (9) est relié par une de ses extrémités (9a) à la bride inférieure (6) du collier (4) tandis que la bride supérieure (7) est dotée de moyens d'accrochage (8) totalement libérables, pour permettre le chaussage-déchaussage.

5. Chaussure selon l'une des revendications précédentes caractérisée en ce que le levier tendeur (11) est disposé de manière pivotante sur une partie postérieure du collier (4) par l'intermédiaire d'un axe transversal d'articulation (15), la position haute (F2) dudit levier (11) produisant une libération maximum constante de la bride inférieure (6), particulièrement adaptée pour le chaussage-déchaussage.

6. Chaussure selon l'une des revendications précédentes caractérisée en ce que l'organe de reprise d'appui arrière (10) est constitué par une pièce articulée angulairement dans sa partie centrale (16) pour former une bascule définissant un bras supérieur (10A) et un bras inférieur (10B) et susceptible de prendre au moins deux positions correspondant au verrouillage et au déverrouillage du collier (4) par rapport à la base de coque (2), sous l'action rotative de la came (17) s'exerçant sur le bras supérieur (10A) de la bascule (10), ladite carne (17) étant ménagée à une extrémité (11A) du levier tendeur (11) et centrée sur l'articulation (15) de ce dernier à l'opposé de son autre extrémité, libre, (11B) de préhension.

7. Chaussure selon la revendication 6 caractérisée en ce qu'un ressort de rappel (18) est interposé entre le bras inférieur (10B) de la bascule (10) et une partie arrière (4A) du collier (4).

8. Chaussure selon la revendication 7 caractérisée en ce que le bras inférieur (10B) de la bascule (10) est susceptible de prendre appui, dans la position de fermeture (F) du levier-tendeur (11), contre un rebord postérieur (29) de la base de coque (2), constituant la butée d'appui.

9. Chaussure selon la revendication 8 caractérisée en ce que le bras inférieur (10B) de la bascule (10) comporte un bec destiné à s'engager dans une encoche correspondante obtenue dans la paroi de la base de coque (2) qui est prolongée au delà du rebord (29), la bascule (10) assurant ainsi le blocage en pivotement du collier (4) dans le sens postéro-antérieur.

10. Chaussure selon l'une des revendications 7 à 9, caractérisée en ce que le profil de came (17) du levier tendeur (11) comprend :
- une première zone comprise entre, d'une part un point A projeté perpendiculairement à l'axe longitudinal XX' du lever (11) à partir du centre O de son axe d'articulation (15) et selon une valeur (a) déterminée, lequel point A n'a pas d'influence sur le bras supérieur (10A) de la bascule (10) qui se trouve alors, par son bras inférieur (10B), en position de verrouillage contre la butée (29) de reprise d'appui sur la base de coque (2), sous l'action du ressort de rappel (18), et d'autre part, un point B situé sur l'axe longitudinal XX' du levier (11) sécant au segment OA pour former un segment OB d'une valeur (b) supérieure à la valeur (a) du segment OA, de manière à ce que lorsque ledit point B se trouve en contact avec le bras supérieur (10A) de la bascule (10), pour une position de déverrouillage, ledit bras (10B) est repoussé d'une valeur sensiblement égale à OB-OA provoquant son dégagement de ladite butée (19).

## Claims

1. A central and/or front entry alpine ski boot (1) comprising a shell base (2) overlaid by an upper (3) having at least one portion shaped like a collar (4) journalled on said shell base (2) in the zone of the malleoli about a rotational connection (5), this collar (4) being adjustable about the lower part of the leg of the skier via with closure means, one of the closure means ensuring simultaneously the tightening of said collar (4) and its rotational blocking with respect to the shell base (2) in the front-to-rear direction by locking an element (10) for reclaiming rear support located on the rear portion of the collar (4) with respect to an abutment (29) located on the rear portion of the shell base (2), characterized in that the collar (4) has two straps (6, 7) provided with closure means, one lower (6), in the junction zone with the upper edge of the shell base (2) corresponding substantially to the flexion fold of the ankle of the skier, and the other upper (7), in the upper portion of said collar (4), the closure means of the lower strap (6) comprising a flexible and non-extensible link (9) controlled in traction by a tensioning lever (11) located on the rear portion of the collar (4), and in that the flexible link (9) describes a circuit originating from the strap (6) of the collar (4) to be controlled during closure, constituting a mobile attachment point (12) of one end (9a) of the link (9) which is thereafter freely connected to the tensioning lever (11) by which it transits, to thereafter be fixed through its other end (9b) on a portion of the collar (4) constituting a fixed attachment point (14), from which the tensioning lever (11), placed as an intermediary, exerts a traction on the other end (9a) of the link (9) connected to the strap (6) when it is tipped from a raised position (F1, F2) to a position (F), so as to simultaneously cause a tightening action on said strap (6) and a latching action on the element for reclaiming rear support by the direct control of a cam (17) with which the tensioning lever (11) is provided, with respect to the abutment (29) located on the shell base (2).

2. Boot according to claim 1, characterized in that the flexible link (9) is assembled in a non-removable manner along a predetermined length, and therefore creates a permanent connection with the strap (6) making it possible to free the latter through the release of said link (9) by raising the tensioning lever (11).

3. Boot according to claim 1 or 2, characterized in that the link (9) describes a dual circuit (9A, 9B) passing on both sides of the collar (4) to form a loop about it, closing on itself so as to provide a uniform tightening of said collar (4) on the lower part of the leg.

4. Boot according to claim 1 or 3, characterized in that the link (9) is connected through one of its ends (9a) to the lower strap (6) of the collar (4) whereas the upper strap (7) is provided with hooking means (8) which are completely releasable, to enable putting on and removal of the boot.

5. Boot according to claim one of the preceding claims, characterized in that the tensioning lever (11) is arranged rotationally on a rear portion of the collar (4) via a transverse journal axis (15), the raised position (F2) of said lever (11) producing a constant maximum release of the lower strap (6), especially adapted for putting on and removal of the boot.

6. Boot according to one of the preceding claims, characterized in that the element (10) for reclaiming rear support is constituted by an element journalled in an angular manner in its central portion (16) to form a tipping element defining an upper arm (10A) and a lower arm (10B) and capable of taking at least two positions corresponding to the latching and unlatching of the collar (4) with respect to the shell base (2), under the rotational action of the cam (17) applied on the upper arm (10A) of the tipping element (10), said cam (17) being provided at one end (11A) of the tensioning lever (11) and centered on the journal (15) thereof across from its other free gripping end (11B).

7. Boot according to claim 6, characterized in that a return spring (18) is interposed between the lower arm (10B) of the tipping element (10) and a rear portion (4A) of the collar (4).

8. Boot according to claim 7, characterized in that the lower arm (10B) of the tipping element (10) is capable of taking support, in the latching position (F) of the tensioning lever (11), against a rear edge (29) of the shell base (2), constituting the support abutment.

9. Boot according to claim 8, characterized in that the lower arm (10B) of the tipping element (10) comprises a jaw adapted to get engaged in a corresponding cutout obtained in the wall of the shell base (2) which is extended beyond the edge (29), the tipping element (10) thus ensuring the rotational blocking of the collar (4) in the rear-to-front direction.

10. Boot according to one of claims 7-9, characterized in that the profile of the cam (17) of the tensioning lever (11) comprises: a first zone comprised between, on the one hand, a point A projecting perpendicularly with respect to the longitudinal axis XX' of the lever (11) from the center 0 of its journal axis (15) and as per a predetermined value (a), said point A not affecting the upper arm (10A) of the tipping element (10) which is then located, by its lower arm (10B), in the latching position against the abutment (29) for reclaiming support on the shell base (2), under the action of the return spring (18), and on the other hand, a point B located on the longitudinal axis XX, of the lever (11), intersecting segment OA to form a segment OB having a value (b) greater than the value (a) of segment OA, such that when said point B is in contact with the upper arm (10A) of the tipping element (10), in a latching position, said arm (10B) is pushed back by a value substantially equal to OB-OA causing its disengagement from said abutment (19).

## Patentansprüche

1. Alpinskischuh (1) mit zentralem Einstieg und/oder Einstieg von vorne, der eine Schalenbasis (2) aufweist, die durch einen Schaft (3) überhöht ist, der zumindest einen Teil in Form eines Kragens (4) aufweist, der auf der Schalenbasis (2) in dem Bereich der Fußknöchel um eine schwenkbare Verbindung (5) angelenkt ist, wobei dieser Kragen (4) um den unteren Teil des Beines des Skiläufers mittels Verschlußeinrichtungen einstellbar ist, wobei eine der Verschlußeinrichtungen gleichzeitig das Festspannen des Kragens (4) und seine Blockierung gegenüber Schwenken bezüglich der Schalenbasis (2) in der Richtung von vorne nach hinten durch Verriegelung einer Einrichtung zur Wiederaufnahme der hinteren Abstützung (10) gewährleistet, die sich auf dem hinteren Teil des Kragens (4) bezüglich eines Anschlages (29) befindet, der auf dem hinteren Teil der Schalenbasis (2) angeordnet ist,
dadurch gekennzeichnet, daß
der Kragen (4) zwei Bänder (6, 7) aufweist, die mit Verschlußeinrichtungen versehen sind, ein unteres (6) in dem Verbindungsbereich mit dem oberen Rand der Schalenbasis (2), der im wesentlichen der Biegungsfalte des Knöchels des Skiläufers entspricht, und ein anderes, oberes (7), in dem oberen Teil des Kragens (4), wobei die Verschlußeinrichtung des unteren Flansches (6) eine nachgiebige und nicht ausdehnbare Verbindung (9) aufweist, die auf Zug durch einen Spannhebel (11) betätigt ist, der sich auf dem hinteren Teil des Kragens (4) befindet, und dadurch, daß die nachgiebige Verbindung (9) einen Kreislauf beschreibt, der zum Ursprung das Band (6) des Kragens (4) hat, das als Verschluß betätigt werden kann und das einen beweglichen Befestigungspunkt (12) eines Endes (9a) der Verbindung (9) bildet, die danach frei mit dem Spannhebel (11) verbunden ist, durch den sie hindurchgeht, um schließlich mit ihrem anderen Ende (9b) auf einem Teil des Kragens (4) befestigt zu werden, der einen Befestigungspunkt (14) bildet, ausgehend von dem der Spannhebel (11), der dazwischen angeordnet ist, einen Zug auf das andere Ende (9a) der Verbindung (9) ausübt, das mit dem Band (6) verbunden ist, wenn er von einer erhöhten Position (F1, F2) in eine Verschlußposition (F) gekippt ist, derart, daß er gleichzeitig eine Festspannwirkung auf das Band (6) und eine Verriegelungswirkung der Einrichtung zur Wiederaufnahme der hinteren Abstützung durch direkte Betätigung eines Nockens (17), mit dem der Spannhebel (11) versehen ist, bezüglich des Anschlages (29), der sich auf der Schalenbasis (2) befindet, hervorruft.

2. Schuh gemäß Anspruch 1, dadurch gekennzeichnet, daß die nachgiebige Verbindung (9) auf nicht entfernbare Weise gemäß einer vorbestimmten Länge montiert ist und demzufolge eine permanente Verbindung mit dem Band (6) realisiert, was erlaubt, dieses letztere durch Lösen der Verbindung (9) durch Hochheben des Spannhebels (11) freizugeben.

3. Schuh gemäß Anspruch 1 oder 2, dadurch gekennzeichnet, daß die Verbindung (9) einen doppelten Kreislauf (9A, 9B) beschreibt, der beidseitig des Kragens (4) verläuft, um eine Schlaufe um denselben zu bilden, die sich auf sich selbst schließt, um eine gleichmäßige Festspannung des Kragens (4) auf dem unteren Teil des Beines zu bewirken.

4. Schuh gemäß Anspruch 1 oder 2, dadurch gekennzeichnet, daß die Verbindung (9) durch eine ihrer Enden (9a) mit dem unteren Band (6) des Kragens (4) verbunden ist, während das obere Band (7) mit Verhakeinrichtungen (8) versehen ist, die vollständig freigebbar sind, um das Schuhanziehen/Schuhausziehen zu erlauben.

5. Schuh gemäß einem der vorangehenden Ansprüche, dadurch gekennzeichnet, daß der Spannhebel (11) auf schwenkbare Weise auf einem hinteren Teil des Kragens (4) mittels einer transversalen Gelenkachse (15) angeordnet ist, wobei die obere Position (F2) des Hebels (11) eine maximale konstante Freigabe des unteren Bandes (6) erzeugt, die insbesondere für das Schuhanziehen/Schuhausziehen angepaßt ist.

6. Schuh gemäß einem der vorangehenden Ansprüche, dadurch gekennzeichnet, daß die Einrichtung zur Wiederaufnahme der hinteren Abstützung (10) durch ein in seinem zentralen Bereich (16) winklig angelenktes Teil gebildet ist, um eine Kippvorrichtung zu bilden, die einen oberen Arm (10A) und einen unteren Arm (10B) definiert und dazu geeignet ist, zumindest zwei Positionen einzunehmen, die der Verriegelung und der Entriegelung des Kragens (4) bezüglich der Schalenbasis (2) unter der Drehwirkung des Nockens (17), die auf dem oberen Arm (10A) der Kippvorrichtung (10) ausgeübt wird, entspricht, wobei der Nocken (17) an einem Ende (11A) des Spannhebels (11) ausgenommen ist und auf dem Gelenk (15) dieses letzteren gegenüberliegend dessen anderem freien Greifende (11B) zentriert ist.

7. Schuh gemäß Anspruch 6, dadurch gekennzeichnet, daß eine Rückholfeder (18) zwischen dem unteren Arm (10B) der Kippvorrichtung (10) und einem hinteren Teil (4A) des Kragens (4) zwischengelegt ist.

8. Schuh gemäß Anspruch 7, dadurch gekennzeichnet, daß der untere Arm (10B) der Kippvorrichtung (10) dazu geeignet ist, in der Verschlußposition (F) des Spannhebels (11) Abstützung gegen einen hinteren Rand (29) der Schalenbasis (2) zu nehmen, der den Abstützanschlag bildet.

9. Schuh gemäß Anspruch 8, dadurch gekennzeichnet, daß der untere Arm (10B) der Kippvorrichtung (10) eine Nase aufweist, die dazu bestimmt ist, in eine entsprechende Kerbe einzugreifen, die in der Wand der Schalenbasis (2) erhalten ist, die über den Rand (29) hinaus verlängert ist, wobei die Kippvorrichtung (10) so die Blockierung gegenüber dem Schwenken des Kragens (4) in der Richtung von hinten nach vorne gewährleistet.

10. Schuh gemäß einem der Ansprüchen 7 bis 9, dadurch gekennzeichnet, daß das Profil des Nockens (17) des Spannhebels (11) aufweist:
- einen ersten Bereich, der einerseits zwischen einem Punkt A, der senkrecht von der Längsachse XX' des Hebels (11) ausgehend von dem Zentrum O seiner Anlenkachse (15) und gemäß einem bestimmten Wert (a) vorsteht, wobei der Punkt A keinen Einfluß auf den oberen Arm (10A) der Kippvorrichtung (10) hat, die sich dann durch ihren unteren Arm (10B) in einer Verriegelungsposition gegen den Anschlag (29) der Wiederaufnahme der Abstützung auf der Schalenbasis (2) unter der Wirkung der Rückholfeder (18) befindet, und andererseits einem Punkt B liegt, der sich auf der Längsachse XX' des Hebels (11) befindet, die das Segment OA schneidet, um ein Segment OB mit einem Wert (b) zu bilden, der größer als der Wert (a) des Segmentes OA ist, so daß, wenn der Punkt B sich in Kontakt mit dem oberen Arm (10A) der Kippvorrichtung (10) für eine Entriegelungsposition befindet, der Arm (10B) um einen Wert zurückgedrückt ist, der im wesentlichen gleich OB - OA ist, was seine Freigabe von dem Anschlag (19) hervorruft.
